# EUROPÄISCHE PATENTSCHRIFT

(11) **EP 1 147 300 B1**
(45) Veröffentlichungstag und Bekanntmachung des Hinweises auf die Patenterteilung: **27.10.2004**
(21) Anmeldenummer: 00988621.9
(22) Anmeldetag: 16.11.2000
(51) Int. Cl.: F02D 41/10, F02D 41/12

(54) **ELEKTRONISCHE MOTORSTEUERUNG EINER BRENNKRAFTMASCHINE**
ELECTRONIC ENGINE CONTROL SYSTEM OF AN INTERNAL COMBUSTION ENGINE
SYSTEME DE GESTION ELECTRONIQUE DES FONCTIONS D'UN MOTEUR A COMBUSTION INTERNE

(30) Priorität: 19.11.1999 DE 19955649
(43) Veröffentlichungstag der Anmeldung: 24.10.2001
(73) Patentinhaber: ROBERT BOSCH GMBH, 70442 Stuttgart (DE)
(72) Erfinder: RODEFELD, Frank, 85101 Lenting (DE); NITSCHE, Hansjoerg, 85139 Wettstetten (DE)
(86) Internationale Anmeldenummer: PCT/DE2000/004038
(87) Internationale Veröffentlichungsnummer: WO 2001/038709

(56) Entgegenhaltungen:
- WO-A-91/05153
- DE-A- 4 222 693
- DE-A- 4 420 946
- US-A- 4 936 278

## Beschreibung

Die Erfindung betrifft eine elektronische Motorsteuerung einer Brennkraftmaschine nach dem Oberbegriff des Anspruchs 1.

Aus der DE 4420946 A 1 ist ein Steuersystem für die Kraftstoffzumessung bei einer Brennkraftmaschine bekannt, wobei ein Signal tel für eine Grundeinspritzmenge bereitgestellt wird ausgehend vom Betriebszustand der Brennkraftmaschine und einem Signal fr für eine Gemischkorrektur, die die Abweichung des Luft-/Kraftstoff-Verhältnisses von einem gewünschten Wert korrigiert. Weiterhin wird mindestens ein Signal zur Übergangskompensation bereitgestellt. Die Übergangskompensation wirktsowde bei Beschleunigung als auch bei Verzögerung. Das mindestens eine Signal zur Übergangskompensation wird mit dem Signal tel für die einzuspritzende Kraftstoffmenge verknüpft. Bei der Ermittlung des mindestens einen Signals zur Übergangskompensation wird eine adaptive Korrektur berücksichtigt. Die adaptive Korrektur wird durch Vergleich des Signals fr für die Gemischkorrektur mit einer Referenz oder durch Vergleich des Ausgangssignals des Abgassensors mit einer Referenz gebildet.

Zündung und Kraftstoffzufuhr werden bei modernen Brennkraftmaschinen elektronisch gesteuert. Dabei werden unter anderem Lambda-Sonden als O₂-Sonden im Abgasstrom der Brennkraftmaschine verwendet, mit denen die Zusammensetzung der Abgase untersucht und der Luftanteil im Saugrohr bei einer elektronisch gesteuerten Benzineinspritzung und ggf. bei Vergasermotoren korrigiert wird.

Zudem ist es bei Saugrohr-Brennkraftmaschinen allgemein bekannt, bei Motorlaständerungen zur Kompensation von Kraftstoffwandfilmänderungen im Saugrohr eine Beschleunigungsanreicherung bzw. eine Verzögerungsabmagerung vorzunehmen. Bei einer festgestellten Laständerung wird dazu mittels einer Kraftstoffmengen-Adaptiereinrichtung eine vorbestimmbare Kraftstoffmenge als Kraftstoffmehrmenge für eine Beschleunigungsanreicherung oder als Kraftstoffmindermenge für eine Verzögerungsabmagerung zu einer durch eine Kennfeldsteuerung vorgegebenen Kraftstoffmenge adaptiert. Eine solche Kraftstoffmehrmenge oder Kraftstoffmindermenge wird in Abhängigkeit vom Grad der Motorlaständerung und der Temperatur berechnet.

Nach einer Initialisierung einer Beschleunigungsanreichung bzw. einer Verzögerungsabmagerung werden diese über eine Steuereinheit innerhalb einer bestimmten Zeit abgebaut. Die Steuerdaten dazu werden aus dem Betrieb einer Brennkraftmaschine abgeleitet. Damit können eine Anzahl von Einflussgrößen, wie beispielsweise die Kraftstoffqualität, verkokte Einlassventile und Saugrohrwandfilmeffekte bei einem solchen Abbau nicht unmittelbar erfasst und berücksichtigt werden, so dass weniger günstige Betriebszustände auftreten können, die optimierbar sind.

Für eine solche Optimierung ist es in Verbindung mit einer Beschleunigungsanreicherung weiter bekannt, den Anreicherungsabbau unter Berücksichtigung des Lambda-Sondensignals durchzuführen dergestalt, dass nach erfolgter Initialisierung der Anreicherung bei einem O₂-Sondensignal entsprechend einem relativ mageren Abgas der Abbau der Anreicherung unterbrochen und bei einem Lambda-Sondensignal entsprechend einem fetten Abgas der Abbau der Anreicherung weiter fortgesetzt wird. Es handelt sich somit hier um eine einfache Unterbrechung des Abbaus der Anreicherung auf einem während der Unterbrechung gleichbleibenden Anreicherungsniveau, wobei nach Änderung des Lambda-Sondensignals von "mager" zu "fett" der Abbau nach einer vorgegebenen Funktion weiter fortgesetzt wird. Auch bei einem solchen, relativ einfachen Korrektureingriff beim Anreicherungsabbau können noch weniger günstige Betriebszustände der Brennkraftmaschine auftreten, die zu Abgastest- und Fahrverhaltensmängeln bei einem Fahrzeug führen können und die einer weiteren Optimierung zugänglich sind.

Aufgabe der Erfindung ist es daher, eine gattungsgemäße elektronische Motorsteuerung einer Brennkraftmaschine so weiterzubilden, dass der Betrieb der Brennkraftmaschine bei Laständerungen weiter optimiert wird.

Diese Aufgabe wird mit den kennzeichnenden Merkmalen des Anspruchs 1 gelöst.

Dabei ist mittels einer mit der Lambda-Sonde und der Kraftstoffmengen-Adaptiereinheit verbundenen Korrektureinheit beim Vorliegen eines "mager"-Lambdasignals innerhalb einer Zeit die adaptierte Kraftstoffmenge entsprechend einer Kraftstoffmehrmenge bei einer Beschleunigungsanreicherung oder einer Kraftstoffmindermenge bei einer Verzögerungsabmagerung um eine vorgebbare Korrekturmehrmenge zusätzlich adaptierbar. Es wird somit sowohl bei einer Beschleunigungsanreicherung als auch bei einer Verzögerungsabmagerung beim Vorliegen eines "mager"-Lambdasignals zusätzlich Kraftstoff als Korrekturmehrmenge adaptiert. Es hat sich gezeigt, dass durch eine solche Adaption einer Korrekturmehrmenge ein optimierter Betrieb der Brennkraftmaschine mit verbesserten Abgaswerten und kontinuierlicheren Übergängen bei Lastwechseln erreichbar ist.

Insbesondere können damit Kraftstoffwandfilmänderungen im Saugrohr einer Saugrohr-Brennkraftmaschine gemäß Anspruch 2 besser berücksichtigt und kompensiert werden.

Für eine deutliche Darstellung der Erfindung sind vorstehend eine Kraftstoffmengen-Adaptiereinrichtung und eine Korrektureinheit separat benannt. Vorzugsweise werden jedoch nach Anspruch 3 in üblicher Weise die dazu erforderlichen elektronischen Bauteile und/oder elektronischen Funktionen in einem einzigen elektronischen Bauteil der Motorsteuereinheit integriert.

Einfachere, bekannte Lambda-Sonden nach Anspruch 4 sind als Zweipunktsonden mit einem digitalen Ausgang für ein "mager"-Lambdasignal und einem "fett"-Lambdasignal ausgebildet. Die erfindungsgemäße Korrektur mit einer Kraftstoff-Korrekturmehrmenge wird während der Adaptierzeit vorgenommen, wenn ein "mager"-Lambdasignal vorliegt. Lambda-Sonden mit einem kontinuierlichen Signalausgang können durch Verwendung von Schwellwertschaltungen ggf. in der vorstehenden Weise auch als Zweipunktsonden betrieben werden.

Es bestehen verschiedene Möglichkeiten, eine Korrekturmehrmenge zu bestimmen und vorzugeben:

Gemäß Anspruch 5 wird die Korrekturmehrmenge vorzugsweise beim Vorliegen des "mager"-Lambdasignals durch eine Multiplikation der gerade aktuell adaptierten Kraftstoffmenge (Kraftstoffmehrmenge für eine Beschleunigungsanreicherung oder Kraftstoffmindermenge für eine Verzögerungsabmagerung) mit einem Faktor größer 1 bestimmt. Dieser Faktor größer 1 kann wiederum als Funktion weiterer Parameter, vorzugsweise der Temperatur und dem Lastwechselgrad, berechnet und vorgegeben werden.

Anstelle des vorstehend genannten Faktors oder ggf. zusätzlich als weitere Korrektur kann nach Anspruch 6 die Korrekturmehrmenge beim Vorliegen des "mager"-Lambdasignals während einer Adaptionszeit durch die Addition der adaptierten Kraftstoffmenge mit einem vorgebbaren Korrekturbetrag in der Art einer Niveauverschiebung bestimmt werden.

Anstelle der vorstehenden Korrekturmaßnahmen oder ggf. als zusätzliche Korrektur wird mit Anspruch 7 vorgeschlagen, dass die Korrekturmehrmenge beim Vorliegen des "mager"-Lambdasignals durch Umschalten auf ein abgelegtes Korrektur-Kennfeld bestimmbar ist. Durch ein solches Korrektur-Kennfeld können ein Grund-Kennfeld und/oder ein Lastwechsel-Kennfeld ggf. ersetzt oder moduliert werden.

Bei der Aufschaltung und Auswertung eines kontinuierlichen Lambdasignals einer entsprechend kontinuierlich arbeitenden Lambda-Sonde gemäß Anspruch 8 kann eine weitere Optimierung dadurch erfolgen, dass die Korrekturmehrmenge durch eine zugeordnete, stetige Anpassung bestimmt wird.

Nach Anspruch 9 sind die adaptierbare Kraftstoffmenge und/oder die Adaptierzeit und/oder die Korrekturmehrmenge unter Berücksichtigung von Einflussgrößen an die jeweils aktuellen Gegebenheiten anpassbar und berechenbar. Insbesondere sind als Einflussgrößen die Temperatur und der konkrete Lastwechselvorgang wesentlich. Es können ggf. jedoch auch weitere erfassbare Einflussgrößen berücksichtigt werden, die ggf. ohnehin in der Motorsteuerung berücksichtigt werden.

In einer konkreten Ausführungsform wird nach Anspruch 10 die adaptierte Kraftstoffmenge als Beschleunigungsanreicherung oder Verzögerungsabmagerung durch einen relativ großen, innerhalb relativ kurzer Zeit glockenförmigen Kurzzeitanteil und einen überlagerten, relativ kleineren, bis zum Ende der Adaptierzeit relativ langsam abregelbaren Langzeitanteil bestimmt. Mit der erfindungsgemäßen Korrekturmehrmenge wird hier der Langzeitanteil beeinflusst, da innerhalb der kurzen Zeit eines geeigneten Kurzzeitanteils eine über ein "mager"-Lambdasignal erfassbare Reaktion auf eine Laständerung regelmäßig noch nicht vorliegt.

Anhand einer Zeichnung wird die Erfindung näher erläutert.

In der einzigen Figur ist schematisch in einem Diagramm a) die adaptierte Kraftstoffmenge über der Zeit aufgetragen, wobei mit dem Plus-Zeichen eine Kraftstoffmehrmenge und mit dem Minus-Zeichen eine Kraftstoffmindermenge bezeichnet ist. Unterhalb des Diagramms a) ist ein dem Diagramm a) zugeordnetes Diagramm b) gezeigt, in dem das Lambdasignal einer vorzugsweise als O₂-Sonde ausgebildeten Lambdasonde über der Zeit aufgetragen ist.

Im Diagramm a) ist mit B die Adaptierzeit bei einer Beschleunigung mit einer Beschleunigungsanreicherung dargestellt. Die adaptierte Kraftstoffmenge 1 ist im Diagramm a) mit einer durchgezogenen Linie dargestellt und ist durch einen relativ großen, innerhalb einer relativ kurzen Zeit glockenförmigen Kurzzeitanteil 2 und einen überlagerten, relativ kleineren, bis zum Ende der Adaptierzeit B relativ langsam abregelbaren Langzeitanteil 3 bestimmt.

Beim Vorliegen eines "mager"-Lambdasignals an der Lambda-Sonde entsprechend dem Diagramm b) der Fig. 1 wird die adaptierte Kraftstoffmenge 1 um eine vorgebbare Korrekturmehrmenge 4 zusätzlich adaptiert. Wie dies der Fig. 1 durch einen Vergleich der beiden Diagramme a) und b) entnommen werden kann, erfolgt die Adaption mittels der Korrekturmehrmenge 4 lediglich so lange, bis an der Lambda-Sonde kein "mager"-Lambdasignal mehr vorliegt.

Der Kurvenverlauf der adaptierten Kraftstoffmenge 1 ohne eine derartige Korrektur ist im Diagramm a) der Fig. 1 strichliert eingezeichnet.

Die Korrekturmehrmenge 4 kann hier beispielsweise beim Vorliegen des "mager"-Lambdasignals durch eine Multiplikation der gerade aktuell adaptierten Kraftstoffmenge 1, d. h. der Kraftstoffmehrmenge im Fall der hier gerade betrachteten Beschleunigungsanreicherung, mit einem Faktor größer 1 bestimmt werden. Dieser Faktor größer 1 kann wiederum als eine Funktion weiterer Parameter, wie beispielsweise der Temperatur und/oder dem Lastwechselgrad, berechnet und vorgegeben werden.

Auf der rechten Seite des Diagramms a) der Fig. 1 und dadurch entsprechend auf der rechten Seite des Diagramms b) der Fig. 1 ist der umgekehrte Fall einer Verzögerungsabmagerung bei einer Verzögerung während einer Adaptierzeit V dargestellt. Entsprechend der eben in Verbindung mit der Beschleunigungsanreicherung beschriebenen Korrektur wird auch hier beim Vorliegen eines "mager"-Lambdasignals innerhalb der Adaptierzeit V eine adaptierte Kraftstoffmenge 6 entsprechend einer Kraftstoffmindermenge bei der hier vorliegenden Verzögerungsabmagerung um eine vorgebbare Korrekturmehrmenge 5 zusätzlich adaptiert. Auch hier wird die zusätzliche Adaption mittels der Korrekturmehrmenge 5 gestoppt, sobald kein "mager"-Lambdasignal an der Lambda-Sonde mehr vorliegt. Entsprechend der Beschleunigungsanreicherung kann die Korrekturmehrmenge 5 beispielsweise auch hier beim Vorliegen des "mager"-Lambdasignals durch eine Multiplikation der Kraftstoffmindermenge mit einem Faktor größer 1 bestimmt werden, wobei auch dieser Faktor größer 1 wiederum als Funktion weiterer Parameter, wie z. B. der Temperatur und/oder dem Lastwechselgrad, berechnet und vorgegeben sein kann.

Die Lambda-Sonde ist hier vorzugsweise als Zweipunktsonde mit einem digitalen Ausgang für ein "mager"-Lambdasignat und ein "fett"-Lambdasignal ausgebildet. Diese Lambda-Sonde ist mit den elektronischen Bauteilen einer Kraftstoffmengen-Adaptiereinrichtung und/oder einer Korrektureinheit, die in einer elektronischen Motorsteuereinheit integriert sind, gekoppelt, wobei die Lambda-Sonde im Abgasstrom der Brennkraftmaschine ein mageres Gemisch sensieren kann.

Mit der erfindungsgemäßen Korrekturmehrmenge 4, 5 wird hier der Langzeitanteil 3 der adaptierten Kraftstoffmenge 1 beeinflusst, da innerhalb der kurzen Zeit eines geeigneten Kurzzeitanteils 2 eine über ein "mager"-Lambdasignal erfassbare Reaktion auf eine Laständerung in der Regel noch nicht vorliegt.

## Patentansprüche

1. Elektronische Motorsteuerung einer Brennkraftmaschine, zur parameterabhängigen Steuerung einer Grund-Gemischmenge eines für den aktuellen Betriebszustand der Brennkraftmaschine geeigneten Kraftstoff-Luft-Gemisches zwischen einem bezogen auf die aktuelle Verbrennungssituation mageren Gemisch mit weniger Kraftstoffanteil und einem fetten Gemisch mit höherem Kraftstoffanteil sowie zur Steuerung weiterer Funktionen, insbesondere der Zündfunktion, mit einer Kraftstoffmengen-Adaptiereinrichtung mittels der eine vorbestimmbare Kraftstoffmenge als Kraftstoffmehrmenge für eine Beschleunigungsanreicherung oder als Kraftstoffmindermenge für eine Verzögerungsabmagerung zur durch die Motorsteuerung vorgegebenen Grund-Gemischmenge adaptierbar und innerhalb einer bestimmten Zeit wieder abbaubar ist, und mit einer Lambda-Sonde als O2-Sonde im Abgasstrom der Brennkraftmaschine mittels der unter Abgabe eines "mager"-Lambdasignals ein mageres Gemisch sensierbar ist, **dadurch gekennzeichnet, dass** mittels einer mit der Lambda-Sonde und der Kraftstoffmengen-Adaptiereinnchtung verbundenen Korrektureinheit beim Vorliegen eines "mager"-Lambdasignals nur innerhalb der Adaptionszeit (B, V) die adaptierte Kraftstoffmenge (1, 6) um eine vorgebbare Korrekturmehrmenge (4, 5) zusätzlich sowohl bei einer Beschleunigungsanreicherung als auch einer Verzögerungsabmagerung adaptierbar ist.

2. Elektronische Motorsteuerung nach Anspruch 1, **dadurch gekennzeichnet, dass** die Brennkraftmaschine eine Saugrohr-Brennkraftmaschine ist.

3. Elektronische Motorsteuerung nach Anspruch 1 oder Anspruch 2, **dadurch gekennzeichnet, dass** die elektronischen Bauteile der Kraftstoffmengen-Adaptiereinrichtung und/oder die elektronischen Bauteile der Korrektureinheit in einer elektronischen Motorsteuereinheit integriert sind.

4. Elektronische Motorsteuerung nach einem der Ansprüche 1 bis 3, **dadurch gekennzeichnet, dass** die Lambda-Sonde eine Zweipunktsonde mit einem digitalen Ausgang für ein "mager"-Lambdasignal und ein "fett"-Lambdasignal ist.

5. Elektronische Motorsteuerung nach Anspruch 4, **dadurch gekennzeichnet, dass** die Korrekturmehrmenge (4, 5) beim Vorliegen des "mager"-Lambdasignals durch eine Multiplikation der aktuell adaptierten Kraftstoffmenge (1, 6) mit einem Faktor größer 1 bestimmbar ist.

6. Elektronische Motorsteuerung nach Anspruch 4 oder Anspruch 5, **dadurch gekennzeichnet, dass** die Korrekturmehrmenge (4, 5) beim Vorliegen des "mager"-Lambdasignals durch eine Addition der adaptierten Kraftstoffmenge (1, 6) mit einem vorgebbaren Korrekturbetrag in der Art einer Niveauverschiebung bestimmbar ist.

7. Elektronische Motorsteuerung nach einem der Ansprüche 4 bis 6, **dadurch gekennzeichnet, dass** die Korrekturmehrmenge (4, 5) beim Vorliegen des "mager"-Lambdasignals durch Umschalten auf ein abgelegtes Korrektur-Kennfeld bestimmbar ist.

8. Elektronische Motorsteuerung nach einem der Ansprüche 1 bis 3, **dadurch gekennzeichnet,**
**dass** die Lambda-Sonde einen kontinuierlichen Ausgang als "mager"-Lambdasignal aufweist entsprechend dem aktuellen "mager"-Grad des Kraftstoff-Luft-Gemisches, und
**dass** die Korrekturmehrmenge beim Vorliegen des kontinuierlich veränderbaren "mager"-Sondensignals durch eine zugeordnete, stetige Anpassung bestimmbar ist.

9. Elektronische Motorsteuerung nach einem der Ansprüche 1 bis 8, **dadurch gekennzeichnet, dass** die adaptierbare Kraftstoffmenge (1, 6) und/oder die Adaptierzeit (B, V) und/oder die Korrekturmehrmenge (4, 5) unter Berücksichtigung von Einflussgrößen, vorzugsweise von Temperatur und Lastwechselgrad bestimmbar ist.

10. Elektronische Motorsteuerung nach einem der Ansprüche 1 bis 9, **dadurch gekennzeichnet,**
**dass** die adaptierte Kraftstoffmenge (1, 6) durch einen relativ großen, innerhalb relativ kurzer Zeit glockenförmigen Kurzzeitanteil (2) und einen überlagerten, relativ kleineren, bis zum Ende der Adaptierzeit (B, V) relativ langsam abregelbaren Langzeitanteil (3) bestimmt ist, und
**dass** mit der Korrekturmehrmenge (4, 5) der Langzeitanteil (3) beeinflussbar ist.

## Claims

1. Electronic engine control of an internal combustion engine, for the parameter-dependent control of a base mix quantity of a fuel/air mix which is suitable for the current operating state of the internal combustion engine between a lean mix, based on the current combustion situation, with a low proportion of fuel, and a rich mix, with a higher proportion of fuel, and for controlling further functions, in particular the ignition function, having a device for adapting the fuel quantity, by means of which a predeterminable quantity of fuel, as an increased quantity of fuel for acceleration enrichment or as a reduced quantity of fuel for deceleration depletion to the base mix quantity predetermined by the engine control, can be adapted and eliminated again within a certain time, and having a lambda sensor as O₂ sensor in the exhaust-gas stream of the internal combustion engine, by means of which a lean mix can be sensed with a "lean" lambda signal being emitted, **characterized in that** when a "lean" lambda signal is present, only within the adaptation time (B, V) the adapted fuel quantity (1, 6) can additionally be adapted by a predeterminable increased correction quantity (4, 5), by means of a correction unit connected to the lambda sensor and the fuel quantity adaptation device, both in the event of an acceleration enrichment and in the event of a deceleration depletion.

2. Electronic engine control according to Claim 1, **characterized in that** the internal combustion engine is a naturally aspirated internal combustion engine.

3. Electronic engine control according to Claim 1 or Claim 2, **characterized in that** the electronic components of the fuel quantity adaptation device and/or the electronic components of the correction unit are integrated in an electronic engine control unit.

4. Electronic engine control according to one of Claims 1 to 3, **characterized in that** the lambda sensor is a two-point sensor with a digital output for a "lean" lambda signal and a "rich" lambda signal.

5. Electronic engine control according to Claim 4, **characterized in that** the increased correction quantity (4, 5), when the "lean" lambda signal is present, can be determined by multiplying the currently adapted fuel quantity (1, 6) by a factor of greater than 1.

6. Electronic engine control according to Claim 4 or Claim 5, **characterized in that** the increased correction quantity (4, 5), when the "lean" lambda signal is present, can be determined by adding together the adapted fuel quantity (1, 6) and a predeterminable correction amount in the style of a level shift.

7. Electronic engine control according to one of Claims 4 to 6, **characterized in that** the increased correction quantity (4, 5), when the "lean" lambda signal is present, can be determined by switching over to a stored correction characteristic diagram.

8. Electronic engine control according to one of Claims 1 to 3, **characterized in that** the lambda sensor has a continuous output as "lean" lambda signal corresponding to the current degree of "leanness" of the fuel-air mix, and **in that** the increased correction quantity, when the continuously variable "lean" sensor signal is present, can be determined by an associated, constant matching.

9. Electronic engine control according to one of Claims 1 to 8, **characterized in that** the adaptable fuel quantity (1, 6) and/or the adaptation time (B, V) and/or the increased correction quantity (4, 5) can be determined taking into account influencing variables, preferably temperature and degree of load change.

10. Electronic engine control according to one of Claims 1 to 9, **characterized in that** the adapted fuel quantity (1, 6) is determined by a relatively large short-term component (2), which is bell-shaped within a relatively short time, and a superimposed long-term component (3), which is shorter in relative terms and can be eliminated relatively slowly up until the end of the adaptation time (B, V), and **in that** the long-term component (3) can be influenced using the increased correction quantity (4, 5).

## Revendications

1. Commande électronique d'un moteur à combustion interne permettant de commander, en fonction des paramètres, une quantité de mélange de base d'un mélange d'air et de carburant approprié pour l'état de fonctionnement actuel du moteur à combustion interne, entre un mélange plus pauvre par rapport à la situation actuelle de la combustion avec une proportion moins importante de carburant et un mélange plus riche avec une proportion plus élevée de carburant, et permettant également de gérer d'autres fonctions, notamment la fonction d'allumage, avec un dispositif d'adaptation des quantités de carburant qui prédéfinit une quantité de carburant en tant que quantité de carburant supplémentaire pour l'enrichissement d'accélération ou en tant que quantité de carburant réduite pour l'appauvrissement de décélération, et l'adapte pour une quantité de mélange de base prédéfinie par la commande du moteur, puis la réduit à nouveau pendant un certain temps, et avec une sonde lambda dans le courant de gaz d'échappement du moteur à combustion interne comme sonde O2 qui détecte un mélange plus pauvre par l'émission d'un signal lambda « pauvre »,
**caractérisée en ce que**
lorsqu'un un signal lambda « pauvre » est détecté peut être adaptée suivant une quantité supplémentaire de correction prédéfinie (4, 5) une unité de correction reliée à la sonde lambda et au dispositif d'adaptation des quantités de carburant corrige la quantité de carburant adaptée (1, 6) seulement pendant le temps d'adaptation (B, V) aussi bien en cas d'enrichissement d'accélération qu'en cas d'appauvrissement de décélération.

2. Commande électronique d'un moteur selon la revendication 1,
**caractérisée en ce que**
le moteur à combustion interne est un moteur à combustion interne doté d'un collecteur d'admission.

3. Commande électronique des fonctions d'un moteur selon la revendication 1 ou 2,
**caractérisée en ce que**
les composants électroniques du dispositif d'adaptation des quantités de carburant et/ou les composants électroniques de l'unité de correction sont intégrés dans une unité de commande électronique du moteur.

4. Commande électronique des fonctions d'un moteur selon l'une quelconque des revendications 1 à 3,
**caractérisée en ce que**
la sonde lambda est une sonde à deux points (tout ou rien) avec une sortie numérique pour un signal lambda « pauvre » et un signal lambda « riche ».

5. Commande électronique des fonctions d'un moteur selon la revendication 4,
**caractérisée en ce que**
en cas de signal lambda « pauvre », la quantité supplémentaire de correction (4, 5) peut être déterminée en multipliant la quantité de carburant actuellement adaptée (1, 6) par un facteur supérieur à 1.

6. Commande électronique des fonctions d'un moteur selon la revendication 4 ou la revendication 5,
**caractérisé en ce que**
en cas de signal lambda « pauvre », la quantité supplémentaire de correction (4, 5) peut être déterminée en additionnant la quantité de carburant adaptée (1, 6) et une valeur de correction prédéfinie sous la forme d'un décalage de niveau

7. Commande électronique des fonctions d'un moteur selon l'une quelconque des revendications 4 à 6,
**caractérisée en ce que**
en cas de signal lambda « pauvre », la quantité supplémentaire de correction (4, 5) peut être déterminée en commutant sur un champ caractéristique de correction enregistré.

8. Commande électronique d'un moteur selon l'une quelconque des revendications 1 à 3,
**caractérisée en ce que**
la sonde lambda présente une sortie continue en tant que signal lambda « pauvre » correspondant au niveau « pauvre » actuel du mélange d'air et de carburant, et en cas de signal continu de la sonde « pauvre », la quantité supplémentaire de correction peut être définie par une adaptation continue associée.

9. Commande électronique des fonctions d'un moteur selon l'une quelconque des revendications 1 à 8,
**caractérisée en ce que**
la quantité de carburant pouvant être adaptée (1, 6) et/ou le temps d'adaptation (B, V) et/ou la quantité supplémentaire de correction (4, 5) peuvent être définis en tenant compte des grandeurs d'influence, de préférence la température et le niveau de variation de charge.

10. Commande électronique des fonctions d'un moteur selon l'une quelconque des revendications 1 à 9,
**caractérisée en ce que**
la quantité de carburant adaptée (1, 6) est déterminée par une proportion de période courte (2) relativement importante, en courbe en cloche dans un intervalle de temps relativement court, et par une proportion de période longue (3) superposée, relativement faible et pouvant être réglée jusqu'à la fin du temps d'adaptation (B, V) de manière relativement lente, et la proportion de période longue (3) peut être influencée par la quantité supplémentaire de correction (4, 5).
